# EUROPÄISCHE PATENTSCHRIFT

(11) **EP 0 498 040 B1**
(45) Veröffentlichungstag und Bekanntmachung des Hinweises auf die Patenterteilung: **14.06.1995**
(21) Anmeldenummer: 91118114.7
(22) Anmeldetag: 24.10.1991
(51) Int. Cl.: B42D 15/00, B65H 39/14, B42D 15/02

(54) **Verfahren zum Herstellen von Dokumenten mit Sicherheitsmarken**
Method of manufacturing documents with security marks
Procédé de fabrication de documents avec marques de sécurité

(30) Priorität: 08.02.1991 CH 400/91
(43) Veröffentlichungstag der Anmeldung: 12.08.1992
(73) Patentinhaber: Landis & Gyr Technology Innovation AG, 6301 Zug (CH)
(72) Erfinder: Minnetian, Ohannes, Dr., CH-6005 Luzern (CH); Wessner, Michael, CH-6340 Baar (CH)
(74) Vertreter: Müller, Hans-Jürgen, Dipl.-Ing.

(56) Entgegenhaltungen:
- EP-A- 0 304 216
- EP-A- 0 400 384
- EP-A- 0 401 466
- DE-A- 2 904 713
- FR-A- 2 598 003
- US-A- 3 520 751
- IBM TECHNICAL DISCLOSURE BULLETIN. Bd. 30, Nr. 11, April 1988, NEW YORK US Seiten 485-486.

## Beschreibung

Die Erfindung bezieht sich auf ein Verfahren zur Herstellung von Dokumenten, die ein Substrat und mindestens eine Sicherheitsmarke aufweisen, nach dem Oberbegriff des Patentanspruchs 1.

Ein derartiges Verfahren ist bereits bekannt (EP-A-401 466). Bei dem bekannten Verfahren wird zuerst aus einem Schichtenverbund ein Teil einer Sicherheitsmarke ausgestanzt. Nach dem Ausstanzen wird diejenige Seite dieses Sicherheitsmarkenteils mit einem Kleber versehen, an der die Verbindung mit dem Substrat, beispielsweise einer Papierbanknote, in einem späteren Aufklebevorgang stattfinden soll. Als Kleber dient ein mit Wärme aktivierbarer Heißkleber. Die Wärme wird durch den Schichtenverbund der Sicherheitsmarke hindurch auf das Klebermaterial übertragen. Dabei hat sich gezeigt, daß die verhältnismäßig engen Temperaturtoleranzen nicht immer gut eingehalten werden können, sondern sehr von der Dicke und dem Aufbau der Einzelschichten des Schichtenverbunds der Sicherheitsmarke abhängen. Vielfach entwickelt der Kleber noch keine genügende Klebekraft oder es werden Strukturen der Sicherheitsmarke zerstört, welche die Sicherheitsfunktion sicherstellen sollen. Das vorbekannte Verfahren ist daher hinsichtlich der Zuverlässigkeit des hergestellten Erzeugnisses noch mangelhaft.

Dies wirkt sich vor allem bei fälschungssicheren Banknoten, also solchen Dokumenten aus, welche einen erheblichen Wert besitzen.

Darüber hinaus ist es bekannt (SPIE Vol. 1210 Optical Security and Anticounterfeiting Systems, 1990, Seiten 14-19), einen durch UV-Licht aktivierbaren Kleber im Druckverfahren auf eine Banknote aufzubringen und anschließend durch UV-Bestrahlung vorzuaktivieren. Danach wird eine beschichtete Folie, deren Schicht die Sicherheitsmarken enthält, auf das Kleberbild gepreßt und mit diesem verklebt. Anschließend wird die Kleberfolie abgezogen. Die Schicht reißt am Rand der Klebestelle ab, so daß das transferierte Bild vielfach eine mangelhafte Randschärfe aufweist. Abgesehen davon, daß dies ästhetisch unbefriedigend ist, können sich in Banknoten-Prüfgeräten auch Erkennungsprobleme ergeben.

Der Erfindung liegt die Aufgabe zugrunde, ein Verfahren der eingangs genannten Gattung dahingehend zu verbessern, daß Sicherheitsmarken auf Dokumente derart applizierbar sind, daß die Gefahr unbrauchbarer mit Sicherheitsmarken versehener Dokumente vermindert wird. Hierdurch kann die Herstellungsproduktivität verbessert werden.

Die Erfindung ist im Anspruch 1 gekennzeichnet und in Unteransprüchen sind bevorzugte Ausbildungen derselben beansprucht.

Gemäß der Erfindung wird zuerst ein durch UV- oder Elektronenstrahlen aktivierbarer Kleber auf das Folienband aufgetragen, worauf die Kleberschicht mittels UV- oder Elektronenstrahlen aktiviert wird. Danach erfolgt das Ausstanzen der mit dem aktivierten Kleber versehenen Sicherheitsmarke aus dem Folienband. Die Sicherheitsmarke wird schließlich auf das Substrat aufgedrückt, um dort festzukleben.

Gegebenenfalls wird das mit der Sicherheitsmarke bereits versehene Substrat zusätzlich mit UV- oder Elektronenstrahlen bestrahlt, wodurch die Aushärtung des Klebers begünstigt wird.

Nachfolgend wird ein Ausführungsbeispiel der Erfindung anhand der Zeichnung näher erläutert; dabei zeigen:
Figur 1 eine Vorrichtung zur Durchführung des Verfahrens,
Figur 2 ein Folienband mit Sicherheitsmarken,
Figur 3 eine einzelne Sicherheitsmarke und
Figur 4 ein Werkzeug zum Stanzen und Aufkleben.

Gemäß Figur 1 beschichtet ein Beschichtungswerk 1 ein Folienband 2 einseitig mit dem Kleber 3. Der Kleber 3 ist ein Kaltkleber, der im Ausgangszustand flüssig, aber nicht klebrig ist und der erst durch Bestrahlung mit einer ultraviolettes Licht aussendenden ersten UV-Quelle 4 klebrig wird. Das mit einer Sicherheitsmarke zu versehende Substrat 5 kann in Form von Bogen oder in Rollenform vorliegen. Dabei handelt es sich beispielsweise um Großbogen, die eine Anzahl von bereits gedruckten, aber noch nicht zerschnittenen Banknoten enthalten.

Der Kleber 3 kann auch ein Kleber sein, der durch Elektronenbestrahlung aktivierbar ist. An die Stelle der UV-Quelle 4 tritt dann eine Elektronenstrahl-Quelle.

Das Folienband 2 ist ein Sicherheitsmarken enthaltendes Band, das später noch beschrieben wird.

Das einseitig mit Kleber 3 beschichtete Folienband 2 und das Substrat 5 werden einem Stanz- und Klebewerk 6 zugeführt, wobei die mit dem Kleber 3 beschichte Seite des Folienbands 2 dem Substrat 5 zugekehrt ist. Im Stanz- und Klebewerk 6 werden aus dem Folienband 2 Sicherheitsmarken 7 ausgestanzt und auf das Substrat 5 geklebt.

Das Folienband 2, aus dem nun die Sicherheitsmarken 7 bereits ausgestanzt sind, wird auf einer Haspel 8 aufgerollt. Das mit den Sicherheitsmarken 7 versehene Substrat 5 wird einer nicht dargestellten Schneideinrichtung zugeführt, in der das bogenförmige oder endlose Substrat 5 in die einzelnen Dokumente aufgeteilt wird. Vorteilhaft kann das mit den Sicherheitsmarken 7 versehene Substrat 5 zuvor noch der Bestrahlung durch eine zweite UV-Quelle 9 ausgesetzt werden. Das hat den Vorteil, daß der Kleber 3 vollständig aushärtet, so daß danach eine besonders innige und dauerhafte Verbindung zwischen den Sicherheitsmarken 7 und dem Substrat 5 besteht. Im Falle der Verwendung eines durch Elektronenbestrahlung aktivierbaren Klebers 3 tritt an die Stelle der zweiten UV-Quelle 9 eine zweite Elektronenstrahlquelle.

In der Fig. 2 ist ein Beispiel für das Folienband 2 dargestellt. Es besteht aus einer transparenten Trägerschicht 11, auf der in der angegebenen Reihenfolge eine Zwischenschicht 12, eine erste Lackschicht 13, eine Reflexionsschicht 14 und eine zweite Lackschicht 15 aufgebracht sind. Dieser Aufbau ist aus EP-A-0 401 466 bekannt. Sie enthält eingeprägte Beugungstrukturen 16, die sich im Folienband 2 mehrfach wiederholen.

Die Fig. 3 zeigt eine einzelne Sicherheitsmarke 7 mit einer Schicht aus dem Kleber 3, die aus dem Folienband 2 ausgestanzt ist. Die Bezugszahlen entsprechen denen der Fig. 2.

Das erfindungsgemäße Verfahren zum Herstellen von Dokumenten mit Sicherheitsmarken 7 unter Verwendung eines durch ultraviolettes Licht oder durch Elektronenbestrahlung aktivierbaren Klebers 3 besteht darin, daß das die Sicherheitsmarken 7 beinhaltende Folienband 2 mit einem durch ultraviolettes Licht oder durch Elektronenbestrahlung aktivierbaren Kleber 3 beschichtet wird, wobei anschließend der Kleber 3 durch ultraviolettes Licht oder Elektronenbestrahlung aktiviert wird, und daß aus dem Folienband 2 Sicherheitsmarken 7 ausgestanzt werden, die unmittelbar danach noch im Stanz- und Klebewerk 6 auf das Substrat 5 geklebt werden.

Die Verwendung eines durch ultraviolettes Licht oder Elektronenbestrahlung aktivierbaren Klebers 3 anstelle eines Heißklebers hat den Vorteil, daß die Vorrichtung zum Stanzen und Aufkleben von Sicherheitsmarken sehr einfach ist, weil auf eine Heizeinrichtung verzichtet werden kann.

Nachfolgend wird eine solche einfache Vorrichtung beschrieben.

Die Fig. 4 zeigt Einzelheiten des Stanz- und Klebewerks 6 in offener Stellung. An einer Stempelplatte 21 ist ein Stempel 22 befestigt. Eine Schnittwerkzeug-Führung 23 wird von Führungsstiften 24 geführt und mittels Federn 25 gegen die Stempelplatte 21 abgestützt. An der Schnittwerkzeug-Führung 23 ist eine Matrize 26 befestigt. Die Schnittwerkzeug-Führung 23 und die Matrize 26 bilden zusammen ein Schnittwerkzeug 27. Auf einer Gegendruckplatte 28 liegt das Substrat 5. Zwischen dem Stempel 22 und der Matrize 26 wird das Folienband 2 hindurchgeführt.

Das Folienband 2 und das Substrat 5 weisen nicht dargestellte Registermarken auf, die mittels ebenfalls nicht dargestellter Registermarkenleser erkannt werden und die genaue gegenseitige Positionierung von Folienband 2 und Substrat 5 in der üblichen Weise erlauben.

Wird die Stempelplatte 21 gegen die Gegendruckplatte 28 bewegt, so wird zunächst das Substrat 5 zwischen der Gegendruckplatte 28 und einer Auflagefläche 29 der Matrize 26 festgeklemmt. Bei weiterer Bewegung der Stempelplatte 21 bewegt sich der Stempel 22 relativ zum Schnittwerkzeug 27 und dabei drückt eine Stirnfläche 30 des Stempels 22 das Folienband 2 gegen eine Abstützfläche 31 der Matrize 26. Anschließend taucht der Stempel 22 in eine Öffnung 32 der Matrize 26 ein, wobei im Moment des Eintauchens das Folienband 2 geschnitten wird. Dabei wird, was aus der Fig. 4 selbst nicht erkennbar ist, eine Sicherheitsmarke 7 aus dem Folienband 2 ausgeschnitten, die sich dann an der Stirnfläche 30 des Stempels 22 befindet. Der Stempel 22 bewegt sich nun weiter auf die Gegendruckplatte 28 zu, bis die Stirnfläche 30 des Stempels 22 mit der Sicherheitsmarke 7 auf das Substrat 5 aufsetzt. Im Moment des Aufsetzens wird die Sicherheitsmarke 7 auf das Substrat 5 geklebt. Anschließend bewegen sich Schnittwerkzeug 27 und Stempel 22 wieder von der Gegendruckplatte 28 weg.

Danach werden Folienband 2 und Substrat 5 durch nicht gezeigte Vorrichtungen weiterbewegt, so daß anschließend der nächste Schneid- und Klebvorgang stattfinden kann.

Um das Ankleben des mit dem Kleber 3 beschichteten Folienbands 2 auf der Abstützfläche 31 der Matrize 26 zu verhindern, ist es vorteilhaft, wenn die Abstützfläche 31 mit einem Antihaftmittel beschichtet ist. Sie kann teflonisiert oder silikonisiert sein. Beim Stanzen stützt sich das Folienband 2 mit seiner mit dem Kleber 3 beschichteten Seite auf dieser Abstützfläche 31 ab.

Ein Stanz- und Klebewerk 6 gemäß der Fig. 1 enthält vorteilhaft mehrere der in Fig. 4 dargestellten Werkzeuge, so daß in einem Arbeitsgang mehrere Sicherheitsmarken 7 auf das Substrat 5 geklebt werden können.

Das Folienband 2 kann auch als durchgehender Streifen auf das Substrat 5 geklebt werden. In diesem Fall kann auf das Stanzen ganz verzichtet werden.

## Patentansprüche

1. Verfahren zum Herstellen von Dokumenten, die ein Substrat (5) und mindestens eine Sicherheitsmarke (7) aufweisen, bei dem die Sicherheitsmarke (7) aus einem Folienband (2) eines Schichtenverbunds ausgestanzt bzw. ausgeschnitten, mit einem Kleber (3) versehen und an der mit dem Kleber (3) versehenen Seite auf das Substrat (5) aufgeklebt wird,
**dadurch gekennzeichnet**,
daß zuerst ein durch UV- oder Elektronenstrahlen aktivierbarer Kleber (3) auf das Folienband (2) aufgetragen, danach die Schicht des Klebers (3) durch unmittelbares Bestrahlen mit UV- oder Elektronenstrahlen aktiviert, anschließend die mit dem aktivierten Kleber (3) versehene Sicherheitsmarke (7) aus dem Folienband (2) ausgestanzt und auf das Substrat (5) aufgedrückt und gegebenenfalls das mit der Sicherheitsmarke (7) versehene Substrat (5) zum eventuellen Aushärten des Klebers (3) erneut mit UV- oder Elektronenstrahlen bestrahlt wird.

2. Verfahren nach Anspruch 1,
**dadurch gekennzeichnet**,
daß das Folienband (2) beim Ausstanzen der Sicherheitsmarken (7) mit seiner mit dem Kleber (3) beschichteten Seite auf einer mit einem Antihaftmittel beschichteten Matrize (26) abgestützt wird.

3. Verwendung des Verfahrens nach Anspruch 1 oder 2 zur Herstellung von Dokumenten, bei denen die Sicherheitsmarken Beugungsstrukturen aufweisen, die sich im Folienband (2) wiederholen.

## Claims

1. A process for the production of documents which have a substrate (5) and at least one security mark (7) in which the security mark (7) is stamped or cut out of a foil strip (2) of a layer composite, provided with an adhesive (3) and stuck on to the substrate (5) at the side provided with the adhesive (3), characterised in that firstly an adhesive (3) which can be activated by UV- or electron beams is applied to the foil strip (2), thereafter the layer of the adhesive (3) is activated by direct irradiation with UV- or electron beams, then the security mark (7) which is provided with the activated adhesive (3) is stamped out of the foil strip (2) and pressed on to the substrate (5) and possibly the substrate (5) which is provided with the security mark (7) is again irradiated with UV- or electron beams for possibly hardening the adhesive (3).

2. A process according to claim 1 characterised in that in the operation of stamping out the security marks (7) the foil strip (2) is supported with its side that is coated with the adhesive (3) on a die (26) which is coated with an anti-adhesion agent.

3. Use of the process according to claim 1 or claim 2 for the production of documents in which the security marks have diffraction structures which are repeated in the foil strip (2).

## Revendications

1. Procédé de production de documents qui comprennent un substrat (5) et au moins une marque de sécurité (7), dans lequel la marque de sécurité (7) est poinçonnée ou découpée dans une bande de feuille (2) possédant une constitution stratifiée, munie d'une colle (3) et collée sur le substrat (5) par sa face munie de la colle (3),
caractérisé
en ce qu'on dépose initialement sur la bande de feuille (2) une colle (3) activable par les rayons UV ou par des faisceaux d'électrons, on active ensuite la couche de la colle (3) par irradiation directe à l'aide de rayons UV ou de faisceaux d'électrons, puis on découpe dans la bande de feuille (2) la marque de sécurité (7) munie de la colle activée (3) et on l'applique sur le substrat (5) et, éventuellement, on irradie une nouvelle fois avec des rayons UV ou des faisceaux d'électrons le substrat (5) muni de la marque de sécurité (7) pour assurer éventuellement le durcissement de la colle (3).

2. Procédé selon la revendication 1,
caractérisé en ce que,
lors du découpage des marques de sécurité (7) on appuie la bande de feuille (2), par sa face enduite de la colle (3), sur une matrice (26) enduite d'un agent anti-adhésif.

3. Utilisation du procédé selon la revendication 1 ou 2 pour la production de documents dans lesquels les marques de sécurité possèdent des structures à réfraction qui se répètent dans la bande de feuille (2).
